# EUROPÄISCHE PATENTSCHRIFT

(11) **EP 1 684 949 B1**
(45) Veröffentlichungstag und Bekanntmachung des Hinweises auf die Patenterteilung: **02.05.2007**
(21) Anmeldenummer: 04786863.3
(22) Anmeldetag: 25.09.2004
(51) Int. Cl.: B25F 5/00

(54) **HANDWERKZEUGMASCHINE**
PORTABLE POWER TOOL
OUTIL ELECTRIQUE A MAIN

(30) Priorität: 13.11.2003 DE 10353013
(43) Veröffentlichungstag der Anmeldung: 02.08.2006
(73) Patentinhaber: ROBERT BOSCH GMBH, 70442 Stuttgart (DE)
(72) Erfinder: MEIXNER, Gerhard, 70794 Filderstadt (DE); LEUPERT, Markus, 71540 Murrhardt (DE)
(86) Internationale Anmeldenummer: PCT/DE2004/002148
(87) Internationale Veröffentlichungsnummer: WO 2005/046940

(56) Entgegenhaltungen:
- DE-A1- 3 707 052
- DE-A1- 4 300 021
- FR-A- 2 526 359
- US-A- 5 879 111
- US-A- 5 996 707

## Beschreibung

### Stand der Technik

Die Erfindung geht aus von einer Handwerkzeugmaschine nach dem Oberbegriff des Anspruchs 1.

Ein unbeherrschbarer Blockierfall einer Handwerkzeugmaschine liegt vor, wenn sich das Einsteckwerkzeug im zu bearbeitenden Werkstück verklemmt, das am Gehäuse wirkende Reaktionsdrehmoment eine Haltekraft eines Bedieners übersteigt und das Gehäuse sich unkontrolliert mit einer bestimmten Winkelgeschwindigkeit und über einen bestimmten Winkelbereich um eine Achse dreht. Ist die Haltekraft des Bedieners größer als das vorliegende Reaktionsdrehmoment bzw. hält der Bediener die Handwerkzeugmaschine während eines Blockierfalls fest, liegt ein so genannter beherrschbarer Blockierfall vor.

Aus der Offenlegungsschrift DE 37 07 052 A1 ist eine Handwerkzeugmaschine mit einem in einem Gehäuse angeordneten Elektromotor bekannt, über den ein in einer Werkzeughalterung angeordnetes Einsatzwerkzeug rotierend antreibbar ist. Die Handwerkzeugmaschine besitzt eine Schutzvorrichtung, mit der über einen Sensor ein so genannter unbeherrschbarer Blockierfall des Einsatzwerkzeugs feststellbar ist. Der Drehantrieb wird unterbrochen, indem eine im Antriebsstrang angeordnete Kupplung in Abhängigkeit von einer Überlastgröße selbsttätig ausgerückt wird, womit das Gehäuse in seiner Bewegung blockierbar ist. Durch manuelles Eindrücken eines Einrückstellers kann die Kupplung unmittelbar mechanisch wieder eingerückt werden, indem der Einrücksteller mit einem Hebel eine Ausrückfeder der Kupplung zusammendrückt.

### Vorteile der Erfindung

Die Erfindung geht aus von einer Handwerkzeugmaschine mit einem in einem Gehäuse angeordneten Elektromotor, über den ein in einer Werkzeughalterung angeordnetes Einsatzwerkzeug rotierend antreibbar ist, und mit einer Schutzvorrichtung, mit der über eine Sensoreinheit ein unbeherrschbarer Blockierfall des Einsatzwerkzeugs erkennbar und das Gehäuse in seiner Bewegung blockierbar ist, wobei die Schutzvorrichtung eine mechanische Entriegelungseinheit umfasst, die durch eine Betätigungskraft eines Bedieners manuell betätigbar ist.

Es wird vorgeschlagen, dass ein Getriebe über ein Ein/Ausschalt-Mittel zum Betätigen der Entriegelungseinheit betätigbar ist. Damit kann die Entriegelungseinheit beim Einschalten des Elektromotors zuverlässig gelöst werden. Die Betätigungskraft des Bedieners entriegelt die Schutzvorrichtung. Die Entriegelungseinheit benötigt daher keine aufwändigen elektronischen Komponenten und ist besonders ausfallsicher. Weiterhin sind mechanische Komponenten preiswert und benötigen keine elektrische Leistung. Die Schutzvorrichtung kann in einem unbeherrschbaren Blockierfall ausgelöst werden und ohne besonderen Aufwand beim Wiedereinschalten der Handwerkzeugmaschine zurückgesetzt und wieder aktiviert werden. Gegenüber elektrischen oder elektronischen Systemen ist die Funktion der Schutzvorrichtung erheblich vereinfacht. Die mechanisch betätigbare Entriegelungseinheit kann mit mechanischen, elektrischen und elektronischen Varianten von Sensoreinheiten und/oder Blockiereinheiten einer Schutzvorrichtung kombiniert werden. Das Getriebe kann vorzugsweise als Nockengetriebe ausgeführt sein. Optional kann auch ein Hebelgetriebe vorgesehen sein oder ein anderes, dem Fachmann sinnvoll erscheinendes Getriebe. Besonders bevorzugt ist das Ein/Ausschalt-Mittel als Schaltklinke ausgebildet, die vom Bediener zum Ein- und Ausschalten der Handwerkzeugmaschine betätigt wird. Alternativ kann das Ein/Ausschalt-Mittel auch in die Handwerkzeugmaschine so integriert sein, dass dieses beim Andrücken des Werkzeugs bzw. der Handwerkzeugmaschine an eine Bearbeitungsfläche ausgelöst wird.

Vorzugsweise ist die Entriegelungseinheit beim Wiedereinschalten des Elektromotors automatisch über das Ein/Ausschalt-Mittel betätigt. Dann kann die Schutzvorrichtung ohne weiteres Zutun des Bedieners neu aktiviert werden und ist sofort betriebsbereit. Es ist sichergestellt, dass der Elektromotor erst dann startet, wenn die Entriegelungseinheit gelöst ist und die Schutzvorrichtung wieder einsatzbereit ist. Die Schutzvorrichtung der Handwerkzeugmaschine ist komfortabel bedienbar.

Umfasst die Schutzvorrichtung eine mechanische Sensoreinheit, ergeben sich eine weitere Vereinfachung des Systems und eine reduzierte Störanfälligkeit.

Bevorzugt weist die Sensoreinheit eine Rückstellfeder auf, die beim Wiedereinschalten der Handwerkzeugmaschine die Sensoreinheit auch nach einem Blockierfall automatisch wieder aktiviert und betriebsbereit macht.

In einer alternativen Ausgestaltung umfasst die Schutzvorrichtung eine elektrische Sensoreinheit. Dies ermöglicht den Einsatz intelligenter Sensoren in einem gemischten mechanisch-elektrischen System mit einem rein mechanischen so genannten Reset und einer elektrischen Sensoreinheit.

Umfasst die Schutzvorrichtung eine mechanische Blockiereinheit, kann eine rein mechanische Schutzvorrichtung dargestellt werden, die sehr verlässlich arbeitet und eine große Betriebssicherheit ermöglicht.

Bevorzugt weist die Blockiereinheit einen drehbar gelagerten Rasthebel mit einer zum Eingriff in eine Blockierverzahnung vorgesehenen Verzahnung an einem Ende und einem Fortsatz am gegenüberliegenden Ende auf. Die Blockierverzahnung kann im unbeherrschbaren Blockierfall eine Rotation des Gehäuses blockieren.

In einer alternativen Ausgestaltung umfasst die Schutzvorrichtung eine elektrische Blockiereinheit. Dies ermöglicht einen Aufbau eines gemischten mechanisch-elektrischen Systems mit einem rein mechanischen so genannten Reset und einer elektrischen Blockiereinheit.

Weist die Entriegelungseinheit eine Schaltstange auf, deren eines Ende mit einem Ein/Ausschalt-Mittel verbunden ist und deren anderes Ende mit der Blockiereinheit in Wirkverbindung steht, ist über die Entriegelungseinheit die Blockiereinheit betätigbar.

Bevorzugt ist die Schaltstange längsverschiebbar entlang der Drehachse gelagert. Damit kann eine Bewegung des Ein/Ausschalt-Mittels in Längsrichtung zur Betätigung der Schaltstange ausgenutzt werden.

In einer bevorzugten Ausgestaltung weist die Schaltstange eine Schaltnase und einen Schaltnocken auf, womit eine durch eine Betätigung des Ein/Ausschalt-Mittels ausgelöste Bewegung in Längsrichtung in eine Auf-Ab-Bewegung mit einer ersten oberen Position und einer zweiten unteren Position umsetzbar ist. Mit der Auf-Ab-Bewegung kann die Schaltstange mindestens zwei verschiedene Betriebszustände für einen Blockierfall und zum Entriegeln der Schutzvorrichtung einnehmen.

Vorzugsweise greift die Schaltstange an einem Ende mit einem Betätigungsstift an dem Ein/Ausschalt-Mittel und am anderen Ende mit einem Verbindungsteil in den Fortsatz des Rasthebels ein. Durch ein Betätigen des Ein/Ausschalt-Mittels kann der Rasthebel betätigt werden.

Bevorzugt befindet sich bei ausgeschaltetem Elektromotor und gelöstem Ein/Ausschalt-Mittel die Schaltstange in der oberen Position. Damit nimmt die Schaltstange eine neutrale Position ein, die ohne Wirkung auf die Handwerkzeugmaschine bleibt. Ist ein Blockierfall eingetreten, kann dieser auch beim Loslassen des Ein/Ausschalt-Mittels und beim Ausschalten des Elektromotors beibehalten werden.

Ist beim Betätigen des Ein/Ausschalt-Mittels die Schaltstange in die untere Position bewegbar und der Rasthebel aus der Blockierverzahnung entfernbar, ist ohne weiteres Zutun des Bedieners beim Wiedereinschalten des Elektromotors die Blockierverzahnung entriegelt und die Schutzvorrichtung wieder aktiviert. Vorzugsweise wird in einer ersten Bewegung des Ein/Ausschalt-Mittel die Schutzvorrichtung zurückgesetzt und aktiviert und bei Fortsetzung der Bewegung anschließend der Elektromotor elektrisch eingeschaltet. Damit ist gewährleistet, dass der Elektromotor immer nur bei aktivierter Schutzvorrichtung läuft.

Ist zum Blockieren der Bewegung des Gehäuses ein Drehmomentfluss durch eine Kupplung unterbrechbar, verhindert dies eine Bewegung des Gehäuses. Die Kupplung kann eine mechanisch oder elektrisch betreibbare Kupplung sein.

Sind der Elektromotor und/oder elektrische Komponenten im Blockierfall ausschaltbar, kann Energie gespart werden. Zum manuellen Entriegeln der Entriegelungseinheit ist der Elektromotor bereits ausgeschaltet, und der Bediener kann die Handwerkzeugmaschine schnell wieder in Betrieb nehmen. Ist der Elektromotor ausgeschaltet und wird eine elektrische Kupplung geöffnet, um den Drehmomentfluss im Blockierfall zu unterbrechen, kann sichergestellt werden, dass das Gehäuse in seiner Bewegung blockiert bleibt.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

### Es zeigen:

- Fig. 1: einen Schnitt durch eine bevorzugte Handwerkzeugmaschine,
- Fig. 2: schematisch eine bevorzugte Schutzvorrichtung mit mechanischer Sensoreinheit, mechanischer Blockiereinheit und mechanischer Entriegelungseinheit im Schnitt,
- Fig. 3: ein Detail der mechanischen Sensoreinheit nach der durch Bezugnahme eingeschlossenen DE 43 00 021 A1,
- Fig. 4: ein Detail der Schaltstange.

### Beschreibung des Ausführungsbeispiels

Fig. 1 zeigt eine Handwerkzeugmaschine mit einem in einem Gehäuse 10 angeordneten, nicht dargestellten Elektromotor. Der Elektromotor treibt ein in einer Werkzeughalterung 16 angeordnetes Einsatzwerkzeug 12 rotierend an. Mit einem als Schaltklinke eines Ein-Aus-Schalters ausgebildeten Ein/Ausschalt-Mittel 20 in einem Handgriff 18 der Handwerkzeugmaschine ist eine Schutzvorrichtung 54 entriegelbar. Tritt ein unbeherrschbarer Blockierfall auf, besteht die Gefahr, dass das Gehäuse 10 um eine Drehachse 14 rotiert.

Mit der Schutzvorrichtung 54 ist über eine Sensoreinheit 22 ein unbeherrschbarer Blockierfall des Einsatzwerkzeugs 12 erkennbar und das Gehäuse 10 in seiner Bewegung blockierbar; vorzugsweise wird der Elektromotor abgeschaltet. Eine bevorzugte Schutzvorrichtung 54 ist in Fig. 2 dargestellt. Eine mechanische Sensoreinheit 22 ist mit einer mechanischen Blockiereinheit 52 wirkverbunden. Eine besonders bevorzugte Blockiereinheit 52 und die Sensoreinheit 22 sind in der Offenlegungsschrift DE 43 00 021 beschrieben, deren Offenbarung durch Bezugnahme ausdrücklich eingeschlossen ist. Erkennt die Sensoreinheit 22 einen unbeherrschbaren Blockierfall, löst die Sensoreinheit 22 aus und aktiviert eine Blockiereinheit 52. Die Blockiereinheit 52 umfasst einen gefedert und drehbar gelagerten Rasthebel 28, der an einem Ende eine Blockierverzahnung 26 aufweist. Der Rasthebel 28 kann durch die drehbare Lagerung eine Auf-Ab-Bewegung ausführen. Zusätzlich kann eine nicht dargestellte seitliche Abstützung vorgesehen sein, um ein seitliches Auslenken des Rasthebels 28 zu unterbinden. Der Rasthebel 28 ist zwischen Blockierverzahnung 26 und Lagerung mit der Sensoreinheit 22 in Kontakt. An dem der Blockierverzahnung 26 entgegengesetzten Ende ist der Rasthebel 28 mit einem Fortsatz 30 versehen, in den eine Entriegelungseinheit 50 eingreift.

Die Entriegelungseinheit 50 umfasst eine Schaltstange 34, die an einem dem Fortsatz 30 abgewandten Ende mit einem Betätigungsstift 38 an dem als Schaltklinke ausgebildeten Ein/Ausschalt-Mittel 20 befestigt und längsverschiebbar entlang der Drehachse 14 (Fig. 1) gelagert ist. Die Schaltstange 34 greift mit einem Verbindungsteil 32 in den Fortsatz 30 ein und durch eine Öffnung im Fortsatz 30 durch.

In der Schaltstange 34 sind eine Schaltnase 36 und ein Schaltnocken 40 vorgesehen, womit eine durch eine Betätigung des als Schaltklinke ausgebildeten Ein/Ausschalt-Mittels 20 ausgelöste Bewegung in Längsrichtung in eine Auf-Ab-Bewegung mit einer ersten oberen Position und einer zweiten unteren Position umsetzbar ist. Die Schaltnase 36 und der Schaltnocken 40 sind in Fig. 4 in Detailansicht dargestellt. Durch eine Ein-AusschaltBewegung des als Schaltklinke ausgebildeten Ein/Ausschalt-Mittels 20 wird die Schaltstange 34 in Längsrichtung bewegt. Die daraus folgende Auf-Ab-Bewegung betätigt ein so genanntes Reset der Schutzvorrichtung.

Die Sensoreinheit 22 ist in Fig. 3 in einer Detailansicht dargestellt. Das Funktionsprinzip ist in der DE 43 00 021 A1 beschrieben, deren Inhalt durch Bezugnahme eingeschlossen ist. Die Blockiereinheit 52 ruht mit der am Rasthebel 28 angebrachten Rastklinke 46 am Umfang einer Scheibe 42 und kann mit dieser in eine Ausnehmung 56 eingreifen. Der Abstand zwischen Rasthebel 28 und Scheibe 42 ist unterschiedlich, je nachdem, ob die Rastklinke 46 am Umfang oder in der Ausnehmung 56 anliegt. Die seitliche Halterung 48 verhindert ein seitliches Ausweichen. In der gezeigten Position ist der Abstand groß, und der Rasthebel 28 wird von der Rastklinke 46 nach oben gedrückt. Dreht die Scheibe 42 bei Erkennen eines Blockierfalls nach links, greift die Rastklinke 46 in die Ausnehmung 56 der Scheibe 42 ein. Der Rasthebel 28 bewegt sich nach unten, und die Blockierverzahnung 26 wird aktiviert.

Ein Zurücksetzen und Aktivieren der Schutzvorrichtung 54 wird wie folgt vorgenommen: Ist ein unbeherrschbarer Blockierfall eingetreten und das als Schaltklinke ausgebildete Ein/Ausschalt-Mittel 20 vom Bediener noch gedrückt, aber der Elektromotor bereits abgeschaltet und versucht der Bediener, die Handwerkzeugmaschine wieder einzuschalten, muss er zunächst das als Schaltklinke ausgebildete Ein/Ausschalt-Mittel 20 loslassen. Die damit eingeleitete Auf-Bewegung der Schaltstange 34 in die obere Position ist ohne Wirkung. Der Bediener nimmt nun die Handwerkzeugmaschine in die Hände und schaltet die Handwerkzeugmaschine ein. Durch den Beginn der Einschaltbewegung wird die Schaltstange 34 durch den Schaltnocken 40 nach unten gedrückt und die Verzahnung des Rasthebels 28 aus der Blockierverzahnung 26 gehoben. Die Rückstellfeder 24 bringt die Sensoreinheit 22 wieder in Ausgangsstellung, und die Schutzvorrichtung 54 ist wieder betriebsbereit. Durch die weitere Einschaltbewegung des als Schaltklinke ausgebildeten Ein/Ausschalt-Mittels 20 wird der Elektromotor eingeschaltet, und der Arbeitsvorgang der Handwerkzeugmaschine wird fortgesetzt. Tritt unmittelbar danach wieder ein unbeherrschbarer Blockierfall ein, kann die Schutzvorrichtung 54 sofort wieder reagieren. Eine bevorzugte Handwerkzeugmaschine ist insbesondere ein Bohrhammer oder eine Schlagbohrmaschine. Die Schutzvorrichtung 54 ist jedoch auch für andere Elektrowerkzeugmaschinen mit rotierend antreibbaren Einsatzwerkzeugen, z.B. Winkel- und Exzenterschleifern, Kreissägen, Kettensägen und dergleichen geeignet.

### Bezugszeichen

- 10: Gehäuse
- 12: Einsatzwerkzeug
- 14: Drehachse
- 16: Werkzeughalterung
- 18: Handgriff
- 20: Ein/Ausschalt-Mittel
- 22: Sensoreinheit
- 24: Rückstellfeder
- 26: Blockierverzahnung
- 28: Rasthebel
- 30: Fortsatz
- 32: Verbindungsteil
- 34: Schaltstange
- 36: Schaltnase
- 38: Betätigungsstift
- 40: Schaltnocken
- 42: Scheibe
- 44: Stift
- 46: Rastklinke
- 48: Halterung
- 50: Entriegelungseinheit
- 52: Blockiereinheit
- 54: Schutzvorrichtung
- 56: Ausnehmung

## Patentansprüche

1. Handwerkzeugmaschine mit einem in einem Gehäuse (10) angeordneten Elektromotor, über den ein in einer Werkzeughalterung (16) angeordnetes Einsatzwerkzeug (12) rotierend antreibbar ist, und mit einer Schutzvorrichtung, mit der über eine Sensoreinheit (22) ein unbeherrschbarer Blockierfall des Einsatzwerkzeugs (12) erkennbar und das Gehäuse (10) in seiner Bewegung blockierbar ist, wobei die Schutzvorrichtung (54) eine mechanische Entriegelungseinheit (50) umfasst, die durch eine Betätigungskraft eines Bedieners manuell betätigbar ist, **dadurch gekennzeichnet, dass** ein Getriebe über ein Ein/Ausschalt-Mittel (20) zum Betätigen der Entriegelungseinheit (50) betätigbar ist.

2. Handwerkzeugmaschine nach Anspruch 1, **dadurch gekennzeichnet, dass** die Entriegelungseinheit (50) beim Wiedereinschalten des Elektromotors automatisch über das Ein/Ausschalt-Mittel (20) betätigt ist.

3. Handwerkzeugmaschine nach Anspruch 1 oder 2, **dadurch gekennzeichnet, dass** die Schutzvorrichtung (54) eine mechanische Sensoreinheit (22) umfasst.

4. Handwerkzeugmaschine nach Anspruch 3, **dadurch gekennzeichnet, dass** die Sensoreinheit (22) eine Rückstellfeder (24) umfasst.

5. Handwerkzeugmaschine nach einem der vorhergehenden Ansprüche, **dadurch gekennzeichnet, dass** die Schutzvorrichtung (54) eine elektrische Sensoreinheit (22) umfasst.

6. Handwerkzeugmaschine nach einem der vorhergehenden Ansprüche, **dadurch gekennzeichnet, dass** die Schutzvorrichtung (54) eine mechanische Blockiereinheit (52) umfasst.

7. Handwerkzeugmaschine nach Anspruch 6, **dadurch gekennzeichnet, dass** die Blockiereinheit (52) einen drehbar gelagerten Rasthebel (28) mit einer zum Eingriff in eine Blockierverzahnung (26) vorgesehenen Verzahnung an einem Ende und einem Fortsatz (30) am gegenüberliegenden Ende aufweist.

8. Handwerkzeugmaschine nach einem der vorhergehenden Ansprüche, **dadurch gekennzeichnet, dass** die Schutzvorrichtung (54) eine elektrische Blockiereinheit (52) umfasst.

9. Handwerkzeugmaschine nach einem der vorhergehenden Ansprüche, **dadurch gekennzeichnet, dass** die Entriegelungseinheit (50) eine Schaltstange (34) aufweist, deren eines Ende mit einem Ein/Ausschalt-Mittel (20) verbunden ist und deren anderes Ende mit der Blockiereinheit (52) in Wirkverbindung steht.

10. Handwerkzeugmaschine nach Anspruch 9, **dadurch gekennzeichnet, dass** die Schaltstange (34) längsverschiebbar entlang der Drehachse (14) gelagert ist.

11. Handwerkzeugmaschine nach Anspruch 9 oder 10, **dadurch gekennzeichnet, dass** die Schaltstange (34) eine Schaltnase (36) und einen Schaltnocken (40) aufweist, womit eine durch eine Betätigung des Ein/Ausschalt-Mittels (20) ausgelöste Bewegung in Längsrichtung in eine Auf-Ab-Bewegung mit einer ersten oberen Position und einer zweiten unteren Position umsetzbar ist.

12. Handwerkzeugmaschine nach einem der Ansprüche 9 bis 11, **dadurch gekennzeichnet, dass** die Schaltstange (34) an einem Ende mit einem Betätigungsstift (38) an dem Ein/Ausschalt-Mittel (20) und am anderen Ende mit einem Verbindungsteil in den Fortsatz (30) des Rasthebels (28) eingreift.

13. Handwerkzeugmaschine nach einem der vorhergehenden Ansprüche 9 bis 12, **dadurch gekennzeichnet, dass** bei ausgeschaltetem Elektromotor und gelöstem Ein/Ausschalt-Mittel (20) die Schaltstange (34) sich in der oberen Position befindet.

14. Handwerkzeugmaschine nach einem der vorhergehenden Ansprüche 9 bis 13, **dadurch gekennzeichnet, dass** beim Betätigen des Ein/Ausschalt-Mittels (20) die Schaltstange (34) in die untere Position bewegbar und der Rasthebel (28) aus der Blockierverzahnung (26) entfernbar ist.

15. Handwerkzeugmaschine nach einem der vorhergehenden Ansprüche, **dadurch gekennzeichnet, dass** zum Blockieren der Bewegung des Gehäuses (10) ein Drehmomentfluss durch eine Kupplung unterbrechbar ist.

16. Handwerkzeugmaschine nach einem der vorhergehenden Ansprüche, **dadurch gekennzeichnet, dass** der Elektromotor und/oder elektrische Komponenten (22, 54) im Blockierfall ausschaltbar sind.

## Claims

1. Portable power tool with an electric motor which is arranged in a housing (10) and via which an inserted tool (12) arranged in a toolholder (16) can be rotatingly driven, and with a protection device, with which an uncontrollable blocking situation of the inserted tool (12) can be detected via a sensor unit (22) and the movement of the housing (10) can be blocked, the protection device (54) comprising a mechanical unlocking unit (50) which can be actuated manually by an actuating force of an operator, **characterized in that** a mechanism can be actuated via a switching on/off means (20) in order to actuate the unlocking unit (50).

2. Portable power tool according to Claim 1, **characterized in that**, when the electric motor is switched on again, the unlocking unit (50) is actuated automatically via the switching on/off means (20).

3. Portable power tool according to Claim 1 or 2, **characterized in that** the protection device (54) comprises a mechanical sensor unit (22).

4. Portable power tool according to Claim 3, **characterized in that** the sensor unit (22) comprises a restoring spring (24).

5. Portable power tool according to one of the preceding claims, **characterized in that** the protection device (54) comprises an electric sensor unit (22).

6. Portable power tool according to one of the preceding claims, **characterized in that** the protection device (54) comprises a mechanical blocking unit (52).

7. Portable power tool according to Claim 6, **characterized in that** the blocking unit (52) has a rotatably mounted latching lever (28) with a toothing, provided for engagement in a blocking toothing (26), at one end and an extension (30) at the opposite end.

8. Portable power tool according to one of the preceding claims, **characterized in that** the protection device (54) comprises an electric blocking unit (52).

9. Portable power tool according to one of the preceding claims, **characterized in that** the unlocking unit (50) has a switching rod (34), one end of which is connected to a switching on/off means (20) and the other end of which is operatively connected to the blocking unit (52).

10. Portable power tool according to Claim 9, **characterized in that** the switching rod (34) is mounted in a longitudinally displaceable manner along the axis of rotation (14).

11. Portable power tool according to Claim 9 or 10, **characterized in that** the switching rod (34) has a switching lug (36) and a switching cam (40), with which a movement in the longitudinal direction, triggered by an actuation of the switching on/off means (20), can be converted into an up-down movement with a first upper position and a second lower position.

12. Portable power tool according to one of Claims 9 to 11, **characterized in that** the switching rod (34) engages at one end on the switching on/off means (20) by means of an actuating pin (38) and at the other end in the extension (30) of the latching lever (28) by means of a connecting part.

13. Portable power tool according to one of the preceding Claims 9 to 12, **characterized in that**, when the electric motor is switched off and the switching on/off means (20) is released, the switching rod (34) is in the upper position.

14. Portable power tool according to one of the preceding Claims 9 to 13, **characterized in that**, when the switching on/off means (20) is actuated, the switching rod (34) can be moved into the lower position and the latching lever (28) can be removed from the blocking toothing (26).

15. Portable power tool according to one of the preceding claims, **characterized in that**, in order to block the movement of the housing (10), a flow of torque through a coupling can be interrupted.

16. Portable power tool according to one of the preceding claims, **characterized in that** the electric motor and/or electric components (22, 54) can be switched off in the blocking situation.

## Revendications

1. Machine-outil à main comportant dans un boîtier (10), un moteur électrique pouvant entraîner en rotation un outil d'usinage (12) dans un support d'outil (16), et un dispositif de protection qui permet de reconnaître un cas de blocage incontrôlable de l'outil d'usinage (12) par une unité de détection (22) et bloquer le boîtier (10) dans son mouvement, le dispositif de protection (54) comprenant une unité de déverrouillage mécanique (50) qu'on peut actionner manuellement par une force d'actionnement d'un opérateur,
**caractérisée en ce que**
pour actionner l'unité de déverrouillage (50), on actionne un engrenage par un moyen de marche/arrêt (20).

2. Machine outil à main selon la revendication 1,
**caractérisée en ce que**
lors de la remise en marche du moteur électrique, l'unité de déverrouillage (50) est automatiquement actionnée par le moyen de marche/arrêt (20).

3. Machine outil à main selon la revendication 1 ou 2,
**caractérisée en ce que**
le dispositif de protection (54) comprend une unité de capteur mécanique (22).

4. Machine-outil à main selon la revendication 3,
**caractérisée en ce que**
l'unité de capteur (22) comprend un ressort de rappel (24).

5. Machine-outil à main selon l'une quelconque des revendications précédentes,
**caractérisée en ce que**
le dispositif de protection (54) comprend une unité de capteur électrique (22).

6. Machine-outil à main selon l'une quelconque des revendications précédentes,
**caractérisée en ce que**
le dispositif de protection (54) comprend une unité de blocage mécanique (52).

7. Machine-outil à main selon la revendication 6,
**caractérisée en ce que**
l'unité de blocage (52) présente un levier à crans (28) pivotant dont une extrémité comporte une denture venant en prise dans une denture de blocage (26), et dont l'extrémité opposée comporte un prolongement (30)

8. Machine-outil à main selon l'une quelconque des revendications précédentes,
**caractérisée en ce que**
le dispositif de protection (54) comprend une unité de blocage électrique (52).

9. Machine-outil à main selon l'une quelconque des revendications précédentes,
**caractérisée en ce que**
l'unité de déverrouillage (50) présente une tige de commutation (34) dont une extrémité est reliée à un moyen de marche/arrêt (20) et dont l'autre extrémité est en liaison active avec l'unité de blocage (52).

10. Machine-outil à main selon la revendication 9,
**caractérisée en ce que**
la tige de commutation (34) est mobile le long de l'axe de rotation (14).

11. Machine-outil à main selon la revendication 9 ou 10,
**caractérisée en ce que**
la tige de commutation (34) présente un ergot de contacteur (36) et une came de contact (40), permettant de convertir un mouvement longitudinal déclenché par un actionnement du moyen de marche/arrêt (20) en un mouvement ascendant/descendant avec une première position supérieure et une seconde position inférieure.

12. Machine-outil à main selon l'une quelconque des revendications 9 à 11,
**caractérisée en ce que**
la tige de commutation (34) présente à une extrémité une tige d'actionnement (38) qui intervient sur le moyen de marche/arrêt (20), et à l'autre extrémité un élément de liaison qui pénètre dans le prolongement (30) du levier à crans (28).

13. Machine-outil à main selon l'une quelconque des revendications précédentes 9 à 12,
**caractérisée en ce que**
la tige de commutation (34) se trouve dans la position supérieure lorsque le moteur électrique est arrêté et lorsque le moyen de marche/arrêt (20) est desserré.

14. Machine-outil à main selon l'une quelconque des revendications précédentes 9 à 13,
**caractérisée en ce qu'**
en actionnant le moyen de marche/arrêt (20), on déplace la tige de commutateur (34) dans la position inférieure et on retire le levier à crans (28) de la denture de blocage (26).

15. Machine-outil à main selon l'une quelconque des revendications précédentes,
**caractérisée en ce que**
pour bloquer le mouvement du boîtier (10), un embrayage interrompt un flux de couple de rotation.

16. Machine-outil à main selon l'une quelconque des revendications précédentes,
**caractérisée en ce que**
le moteur électrique et/ou les composants électriques (22, 54) en cas de blocage sont arrêtés.
